# EUROPÄISCHE PATENTSCHRIFT

(11) **EP 0 148 334 B1**
(45) Veröffentlichungstag und Bekanntmachung des Hinweises auf die Patenterteilung: **03.01.1990**
(21) Anmeldenummer: 84112316.9
(22) Anmeldetag: 12.10.1984
(51) Int. Cl.: F21V 17/00, F21V 23/02

(54) **Anordnung zur Halterung von Zubehör an einer Leuchtenwand**
Device for the attachment of accessories on the wall of a lighting fixture
Dispositif pour la fixation d'accessoires sur la paroi d'une armature lumineuse

(30) Priorität: 23.12.1983 DE 3346826
(43) Veröffentlichungstag der Anmeldung: 17.07.1985
(73) Patentinhaber: SIEMENS AKTIENGESELLSCHAFT, 80333 München (DE)
(72) Erfinder: Kranz, Hans-Werner, Dipl.-Ing., D-8651 Kupferberg (DE); Müller, Gottfried, D-8221 Traunwalchen (DE)

(56) Entgegenhaltungen:
- EP-A- 0 076 096
- BE-A- 506 075
- DE-A- 1 489 520
- DE-U- 1 751 296
- DE-U- 8 220 827
- US-A- 3 101 922

## Beschreibung

Die Erfindung betrifft eine Anordnung zur Halterung von Zubehör an einer Leuchtenwand gemäß Oberbegriff von den Ansprüchen 1 und 6 Anordnungen dieser Art sind beispielsweise durch die Literaturstelle DE-U-8 220 827.1 bekannt.

Durch die Literaturstelle US-A-3 101 922 ist es - ferner bekannt, Zubehörhalter für ein in eine Gerätewand einzusetzendes Bauteil an beiden Enden mit V-förmigen Federn zu versehen, deren freie Federschenkel jeweils einen Rastsitz mit einem Sperr- und einem Weganschlag aufweisen.

Der Hauptteil einer solchen Leuchtenwand, die beispielsweise einen rechteckigen Leuchtenrahmen bilden kann, begrenzt an drei Seiten einen Montageraum, in dem Zubehör, beispielsweise Vorschaltgeräte, Kompensationskondensatoren, Starter etc. untergebracht werden können. Hierbei ist in der Regel auch für eine zuverlässige Masseverbindung sowie für eine Möglichkeit zum Anschluß eines Erdleiters zu sorgen.

Im Bereich der Leuchtenwand ist ferner die Verdrahtung der Leuchte selbst und ggf. eine von Leuchte zu Leuchte durchgezogene Durchgangsverdrahtung unterzubringen und zu befestigen. Die Verdrahtung wird daher im Sinne der vorliegenden Erfindung ebenfalls zum Zubehör gerechnet.

Der Erfindung liegt die Aufgabe zugrunde, einen speziellen Zubehörhalter für eine Leuchtenwand gemäß Oberbegriff von Anspruch 1 anzugeben, der an beliebiger Stelle einfach und zuverlässig montierbar ist und soweit erforderlich auch eine Erdungsfunktion erfüllt.

Diese Aufgabe wird gemäß der Erfindung für zwei Ausführungsformen durch die in den Ansprüchen 1 und 6 angegebenen Merkmale gelöst.

Sofern der Zubehörhalter zur Fixierung von schwerem Zubehör verwendet werden soll, besteht er zweckmäßig aus Federstahl. Hierbei besteht auch die Möglichkeit, an dem Zubehörhalter Krallen anzuordnen, die für eine elektrische Verbindung zwischen Zubehör und Zubehörhalter und gegebenenfalls zwischen Zubehörhalter und Leuchtenwand sorgen.

Der Zubehörhalter kann somit auch zur Herstellung einer Verbindung zwischen einem Erdleiter und der Leuchtenwand dienen. Hierzu kann zusätzlich aus einem Mittelteil des Zubehörhalters ein Blechstreifen in Form eines Flachsteckers herausgebogen sein, auf den ein dazu passender Kabelschuh eines Erdleiters aufsteckbar ist.

Sofern der Zubehörhalter lediglich zur Fixierung der Verdrahtung dienen soll, besteht er vorzugsweise aus Kunststoff.

Zweckmäßige Ausgestaltungen des Gegenstandes nach dem Anspruch 1 sind in den Unteransprüchen angegeben.

Die Erfindung wird anhand der in den Figuren dargestellten Ausführungsbeispiele näher erläutert ; es zeigen
Fig. 1 einen Querschnitt durch eine Leuchtenwand mit einem eingesetzten Zubehörhalter in einer ersten Ausführungsform für die Sicherung von Leitungen und Kabeln,
Fig. 2 eine Seitenansicht eines aus Federstahl bestehenden Zubehörhalters in der ersten Ausführungsform,
Fig. 3 eine Ansicht des Federschenkels in Richtung des Pfeiles 111 in Fig. 2,
Fig. 4 eine Teilansicht des Federschenkels in Richtung des Pfeiles IV in Fig. 2,
Fig. 5 einen Querschnitt durch eine Leuchtenwand mit einem eingesetzten Zubehörhalter aus Federstahl in Form einer Variante der ersten Ausführungsform,
Fig. 6 eine Draufsicht auf den Zubehörhalter nach Fig. 5 in Richtung des Pfeiles VI ohne Leuchtenwand, und
Fig. 7 einen Querschnitt durch eine Leuchtenwand mit einem eingesetzten Zubehörhalter aus Blech in einer zweiten Ausführungsform.

In Fig. 1 ist im Querschnitt eine Leuchtenwand 1 mit einem Hauptteil 10 dargestellt, der von einer Hauptwandung 101 und zwei etwa senkrecht zu ihr verlaufende Querwandungen 102 begrenzt ist. An diesen Hauptteil 10 schließen oben und unten zwei gleichartig ausgebildete Randteile 11 an, die jeweils von einem Montageschenkel 112, einem Boden 113 und einer Randwandung 114 gebildet sind, die eine Rinne 110 umschließen. Jeder Randteil 11 ist über seine Randwandung 114 mit der Querwandung 102 des Hauptteiles 10 so verbunden, daß die Öffnungen der Rinnen 110 der beiden Randteile 11 gegeneinander gerichtet sind. Eine Leuchtenwand mit einem solchen Profil hat eine hohe Steifigkeit und umschließt einen verhältnismäßig großen Montageraum 100 zwischen der Hauptwandung 101 und der durch die Montageschenkel 112 begrenzten Ebene; darin kann beispielsweise ein Vorschaltgerät, ein Kompensationskondensator oder anderes Zubehör untergebracht sein. Soweit es sich dabei um Leitungen oder Kabel handelt, werden diese vorzugsweise innerhalb der Rinnen 110 der Randteile 11 geführt und darin durch den in Fig. 1 gezeigten eine erste Ausführungsform darstellenden Zubehörhalter 2.1 gesichert.

Dieser Zubehörhalter 2.1 ist ein Kunststoff-Formteil von etwa 1 cm Breite (in Richtung senkrecht zur Zeichenebene) und hat einen Mittelteil 20.1, der etwa in der Verlängerung der Montageschenkel 112 verläuft, also den Montageraum 100 frei läßt. An einem Ende des Mittelteiles 20.1 ist ein C-förmiger Fuß 21.1 mit einem halbkreisförmigen Endstück 211.1 und einem Verbindungsstück 212.1 angeformt.

Am anderen Ende des Mittelteiles 20.1 ist eine V-förmige Feder 22.1 mit einem Federschenkel 221.1 und einem Verbindungsschenkel 222.1 angeformt; am Ende des Federschenkels 221.1 befindet sich ein Rastsitz 223.1 mit einem Sperranschlag 2231.1 und einem dazu rechtwinklig verlaufenden Weganschlag 2232.1, der den Weg der Feder 22.1 begrenzt. Mit dem Sperranschlag 2231.1 stützt sich der Zubehörhalter 2.1 an der Innenseite und mit dem Weganschlag 2232.1 federnd an dem Rand 1120 des Montageschenkels 112 ab. Dabei liegt der Federschenkel 221.1 auch an dem Übergang zwischen den Wandungen 102 und 114 an, wodurch die in Fig. 1 gezeichnete Position noch zusätzlich gesichert ist. Der Zubehörhalter 2.1 ist somit zwischen dem Boden 113 des unteren Randteiles 11 der Leuchtenwand 1 und dem Rand 1120 des oberen Randteiles 11 federnd eingespannt. Der Abstand zwischen dem Endstück 211.1 des Fußes des Zubehörhalters und dem Rastsitz 223.1 ist daher im entspannten Zustand - in Fig. 1 gestrichelt dargestellt - größer als der Abstand zwischen dem Boden 113 des einen Randteiles 11 und dem Rand 1120 des anderen Randteiles 11 der Leuchtenwand 1.

Die Öffnung 210.1 des C-förmigen Fußes 21.1 überragt die Höhe des Montageschenkels 112 mindestens so weit, daß der Zubehörhalter in der in Fig. 1 gestrichelt gezeichneten schrägen Position einsetzbar ist.

Der Außendurchmesser des Endstückes 211.1 des Fußes 21.1 ist nur geringfügig größer als die lichte Weite der Rinne 110 des Randes 11 der Leuchtenwand 1, so daß eine praktisch spielfreie Lagerung des Zubehörhalters und zugleich eine Drehung in der Leuchtenwand möglich ist.

Der Zubehörhalter 2.1 schließt mit seinem Federschenkel 221.1 die Rinne 110 des oberen Randteiles 11 der Leuchtenwand 1 ab und sichert darin untergebrachte Leitungen gegen Herausfallen. Durch Niederdrücken des Federschenkels 221.1 können einzelne Leitungen leicht eingelegt oder herausgenommen werden.

Auch in dem C-förmigen Fuß 21.1 können Leitungen, insbesondere für die Durchgangsverdrahtung, untergebracht werden. Sie werden darin gegen Herausfallen durch einen federnden Sperrschenkel 202.1 gesichert, der vom Mittelteil 20.1 gegen das Endstück 211.1 gerichtet ist und der den über dem Montageschenkel 112 liegenden Teil der Öffnung 210.1 sperrt.

Die Fig. 2 bis 4 beziehen sich ebenfalls auf einen Zubehörhalter 2 der ersten Ausführunsform aus Federstahl, der zur Halterung von schwererem Zubehör und zugleich zu dessen Erdung geeignet ist und der dementsprechend in Richtung senkrecht zur Zeichenebene eine größere Ausdehnung hat (Fig. 3). Abweichend von der in Fig. 1 angegebenen Gestaltung sind vor allem die Rastsitze 223 ausgebildet: Hierzu hat der Federschenkel 221 an seinem Ende zwei Endstücke 224, die gegen den Fuß 21 des Zubehörhalters 2 abgewinkelt sind, etwa senkrecht auf dem Federschenkel 221 stehen und als Sperranschlag 2231 dienen. Jedes dieser Endstücke 224 hat an den beiden Enden einen Randlappen 225, der wiederum senkrecht auf dem Endstück 224 steht (Fig. 4), und zwar so, daß die Randlappen 225 von dem Mittelteil 20 wegweisen. Jeder dieser Randlappen 225 hat nun eine Schnittkante 2251, die schräg zu der Ebene des Endstückes 224 steht und als Weganschlag 2232 dient (Fig. 2).

Der Zubehörhalter 2 wird ebenso wie der nach Fig. 1 in die Leuchtenwand 1 eingesetzt: Dabei wird der Federschenkel 221 von dem Rand 1120 des Montageschenkels 112 wieder nach unten gedrückt, bis der Rand 1120 in den Rastsitz 223 des Zubehörhalters 2 einschnappt. Hierbei stützt sich der Zubehörhalter 2 mit dem Sperranschlag 2231 gegen die Innenseite des Montageschenkels 112 ab; ferner kerben sich die scharfen Schnittkanten 2251 der. vier Randlappen 225 (Fig. 3) in den blanken Rand 1120 ein und sorgen so für eine zuverlässige elektrische Verbindung und für eine Begrenzung des Federweges.

Die in den Figuren 5 und 6 dargestellte Variante des Zubehörhalters 2.2 der ersten Ausführungsform unterscheidet sich von dem Zubehörhalter 2 nach den Fig. 2 bis 4 lediglich durch die Art des Rastsitzes:
Der Weganschlag 2232.2 wird hier von einem abgewinkelten Endstück 224.2 des Federschenkels 221.2 gebildet, so daß diese Ausführungsform auch dann brauchbar ist, wenn der Rand 1120.1 am unteren Ende des Montageschenkels 112.1 der ebene Boden eines U-förmigen Tragrandes 1121.1 ist.

Das Endstück 224.2 ist gegenüber dem Federschenkel 221.2 nach unten abgewinkelt und hat zusätzlich eine Handhabe 2234.2. Am Ende des Federschenkels sind zu beiden Seiten des Endstückes zwei Sperranschläge 2231.2 sowie je zwei Krallen 2233.2 je Sperranschlag vorgesehen. Die Ebenen, in denen der Weganschlag einerseits und die Sperranschläge und Krallen andererseits liegen, bilden einen kleinen spitzen Winkel, wobei die Formen und Abmessungen gemäß Fig. 5 so gewählt sind, daß der Zubehörhalter den Montageschenkel 112.1 beim Einsetzen zuerst mit den Krallen 2233.2 und Sperranschlägen 2231.2 und danach mit dem Weganschlag 2234.2 berührt. Dabei durchdringen die Krallen 2233.2 eine eventuell vorhandene Schutzlackierung und prägen sich in das blanke Metall der Leuchtenwand 1.1 ein. Da hierbei die Spitzen der Krallen etwas verformt werden können, sind diese Krallen vorzugsweise geringfügig länger als die die Andruckkräfte übertragenden Sperranschläge 2231.2, so daß unter allen Bedingungen ein einwandfreier elektrischer Kontakt gewährleistet ist.

An dem Mittelteil 20.2 des Zubehörhalters 2.2 kann das Zubehör direkt, z. B. durch Schrauben an einem herausgebogenen Lappen, befestigt sein. Bei entsprechenden Abmessungen kann das Zubehör, beispielsweise ein Vorschaltgerät 3, auch direkt zwischen der Hauptwandung 101.1 der Leuchtenwand 1.1 und dem Mittelteil 20.2 des Zubehörhalters 2.2 eingespannt sein. Hierbei können Krallen 201.2 im Mittelteil 20.2 für eine zuverlässige elektrische Verbindung zwischen dem Zubehör und dem Zubehörhalter sorgen. Zur Erhöhung der Andruckkraft kann dabei das Mittelteil 20.2 eine gegen die Leuchtenwand 1.1 gerichtete Wölbung haben oder mit Versteifungssicken versehen sein.

Der Zubehörhalter 2.3 einer zweiten Ausführungsform nach Fig. 7 ist an der Leuchtenwand derart federnd eingespannt, daß das Mittelteil 20.3 und Krallen 201.3 an der Innenseite der Hauptwandung 101.1 der Leuchtenwand 1.1 anliegen. An dem einen Ende des Mittelteiles 20.3 ist ein Fuß 21.3 mit den bereits beschriebenen Merkmalen angeordnet. Diesem gegenüber weist der Zubehörhalter 2.3 einen Verbindungsschenkel 222.3 auf, der nach oben gegen die Rinne 110.1 gerichtet ist und in dem im Abstand hintereinander zwei Verschraubungen 226.3 angeordnet sind. Durch diese Verschraubungen ist an dem Verbindungsschenkel 222.3 eine Klemmplatte 23.3 befestigt, die mit einem Federarm 231.3 in die Rinne 110.1 eingreift. Dieser Federarm - dessen entspannte Position in Fig. 7 gestrichelt dargestellt ist - drückt das Mittelteil 20.3 bei angezogener Verschraubung - in der Figur dargestellt - gegen die Hauptwandung 101.1. Das freie Ende des Federarmes weist zusätzliche Krallen auf.

Die Klemmplatte 23.3 hat je Verschraubung 226.3 ein Langloch, das sich quer zur Längsachse der Leuchtenwand soweit in den Federarm 231.3 hinein erstreckt, daß sich die Klemmplatte nach Lösen der Verschraubung 226.3 soweit nach unten ziehen läßt, daß der Zubehörhalter 2.3 um seinen Fuß 21.3 unter dem gegenüberliegenden Rand 1120.1 nach außen schwenkbar ist.

### Bezugszeichenliste

## Patentansprüche

1. Anordnung zur Halterung von Zubehör an einer (1 ; 1.1) mit einem im Querschnitt U-förmigen Hauptteil (10) mit Haupt- und Querwandungen (101 ; 101.1 ; 102), mit zwei Randteilen (11 ; 11.1), von denen jeder mit einem Montageschenkel (112; 112.1), einem Boden (113) und einer Randwandung (114) eine Rinne (110; 110.1) umschließt, derart, daß die Öffnungen der Rinnen (110; 110.1) der beiden Randteile gegeneinander gerichtet sind und die Randwandung (114) jedes Randteiles (11 ; 11.1) mit der angrenzenden Querwandung (102) des Hauptteiles (10) verbunden ist, mit einem Zubehörhalter (2; 2.1 ; 2.2) der zwischen den Randteilen (11 ; 11.1) der Leuchtenwand (1) lösbar befestigt ist und endseitig eine V-förmige Feder (22; 22.1 ; 22.2) mit einem freien Federschenkel (221 ; 221.1 ; 221.2) und einem mit einem Sperranschlag (2231 ; 2231.1 ; ... 2231.2) und einen Weganschlag (2232; 2232.1 ; 2232.2) versehenen Rastsitz (223; 223.1 ; 223.2) aufweist, dadurch gekennzeichnet, daß der Zubehörhalter (2; 2.1 ; 2.2) an seinem der V-förmigen Feder gegenüberliegenden Ende in einen Fuß (21 ; 21.1 ; 21.2; 21.3) übergeht, der von einem halbkreisförmigen Endstück (211, 211.1) und einem Verbindungsstück (212, 212.1) zwischen Endstück und Mittelteil (20; 20.1 ; 20.2; 20.3) gebildet wird, daß die Öffnung (210, 210.1) des Fußes gegen den Montageschenkel (112) des Randteiles (11) der Leuchtenwand (1) gerichtet ist, in dem der Fuß steht, daß das halbkreisförmige Endstück (211, 211.1) des Fußes gerade in die Rinne (110) des Randteiles (11) der Leuchtenwand (1) paßt und daß der Zubehörhalter (2; 2.1 ; 2.2) zwischen den Rinnen (110; 110.1) der Leuchtenwand (1) dadurch federnd eingespannt ist, daß er sich mit seinem Fuß (21 ; 21.1 ; 21.2 ; 21.3) in der einen Rinne (110 ; 110.1) und mit dem Rastsitz seiner V-förmigen Feder am Rand (1120 ; 1120.1) des Montageschenkels (112; 112.1) auf seiten der anderen Rinne (110; 110.1) der Leuchtenwand (1 ; 1.1) abstützt.

2. Anordnung nach Anspruch 1, dadurch gekennzeichnet, daß der Zubehörhalter (2; 2.2) aus Federstahl besteht und mindestens zwei V-förmige Rastsitze (223) hat, von denen jeder gebildet ist einerseits von einem gegen den Fuß (21) hin abgewinkelten Endstück (224) des Federschenkels (221), der den Sperranschlag (2231) bildet, und andererseits von einer schrägen Schnittkante (2251) eines Randlappens (225), der auf dem Endstück (224) senkrecht steht und den Weganschlag (2232) bildet (Fig. 2 bis 4).

3. Anordnung nach Anspruch 1, dadurch gekennzeichnet, daß der Zubehörhalter (2.2) aus Federstahl besteht, daß der Weganschlag (2232.2) ein Endstück (224.2) des freien Federschenkels (221.2) ist, das diesem gegenüber abgewinkelt ist, daß der Federschenkel (221.2) an seinem Ende mindestens einen Sperranschlag (2231.2) und diesem benachbart mindestens eine Kralle (2233.2) hat, und daß die Ebenen, in denen Weganschlag einerseits und Sperranschlag und Kralle andererseits liegen, einen spitzen Winkel zwischen sich einschließen (Fig. 5, 6).

4. Anordnung nach Anspruch 2 oder 3, dadurch gekennzeichnet, daß der Mittelteil (20) gegen die Leuchtenwand (1) gerichtete Krallen (201) hat.

5. Anordnung nach Anspruch 4, dadurch gekennzeichnet, daß der Mittelteil (20) eine gegen die Leuchtenwand (1) gerichtete Wölbung hat.

6. Anordnung zur Halterung von Zubehör an einer Leuchtenwand (1), mit einem im Querschnitt U-förmigen Hauptteil (10) mit Haupt- und Querwandungen (101 ; 102), mit zwei Randteilen (11), von denen jeder mit einem Montageschenkel (112), einem Boden (113) und einer Randwandung (114) eine Rinne (110) umschließt, derart, daß die Öffnungen der Rinnen (110) der beiden Randteile (11) gegeneinander gerichtet sind und die Randwandung (114) jedes Randteiles (11) mit der angrenzenden Querwandung (102) des Hauptteiles (10) verbunden ist, mit einem Zubehörhalter (2), der zwischen den Randteilen (11 ; 11.1) der Leuchtenwand (1) lösbar befestigt ist, dadurch gekennzeichnet, daß der Zubehörhalter (2), der mit einem Fuß (21) in der Rinne (110) steckt, einen innen an der Hauptwandung (101) der Leuchtenwand (1) anliegenden Mittelteil (20) und auf der seinem Fuß (21) gegenüberliegenden Seite einen Verbindungsschenkel (222) hat, daß mit dem Verbindungsschenkel (222) durch mindestens eine Verschraubung (226) eine Klemmplatte (23) verbunden ist, die mit einem freien Federarm (231) in die dem Fuß (21) gegenüberliegende Rinne (110) der Leuchtenwand (1) ragt, daß der Zubehörhalter (2) und die Klemmplatte (23) so geformt und auf die Abmessungen des Profils der Leuchtenwand (1) abgestimmt sind, daß der Zubehörhalter bei festgezogener Verschraubung (226) zwischen der Hauptwandung (101) und dem Montageschenkel (112) der Leuchtenwand (1) eingespannt ist und daß der Fuß (21) des Zubehörhalters (2) im Querschnitt C-förmig ist und von einem halbkreisförmigen Endstück (211) und einem Verbindungsstück (212) zwischen Endstück und Mittelteil (20) gebildet wird, daß die Öffnung (210) des Fußes gegen den Montageschenkel (112) des Randteiles (11) der Leuchtenwand (1) gerichtet ist, in dem der Fuß steht, und daß das halbkreisförmige Endstück (211) des Fußes gerade in die Rinne (110) des Randteiles (11) der Leuchtenwand (1) paßt.

7. Anordnung nach Anspruch 6, dadurch gekennzeichnet, daß entweder der Verbindungsschenkel (222) oder die Klemmplatte (23) je Verschraubung (226) ein quer zur Längsachse der Leuchtenwand (1) verlaufendes Langloch solcher Länge hat, daß sich der Zubehörhalter (2) bei gelöster Verschraubung (226) aus der Rinne (110) der Leuchtenwand (1) herausnehmen läßt.

8. Anordnung nach Anspruch 6 oder 7, dadurch gekennzeichnet, daß der Mittelteil (20) des Zubehörhalters (2) auf seiner der Hauptwandung (101) der Leuchtenwand (1) zugewandten Seite und der freie Federarm (231) der Klemmplatte (23) auf seiner dem Montageschenkel (112) zugewandten Seite Krallen (201 bzw. 2311) aufweist, die sich bei festgezogener Verschraubung (226) in die genannten Wandungen der Leuchtenwand (1) einprägen.

9. Anordnung nach einem der vorhergehenden Ansprüche dadurch gekennzeichnet, daß aus dem Mittelteil (20) ein Flachstecker herausgebogen ist.

10. Anordnung nach einem der vorhergehenden Ansprüche, dadurch gekennzeichnet, daß der Zubehörhalter (21) ein Formteil aus Kunststoff ist und einen federnden Sperrschenkel (202.1) aufweist, der vom Mittelteil (20.1) gegen das Endstück (211.1) des Fußes (21.1) gerichtet ist und den über dem Montageschenkel (112) der Leuchtenwand (1) liegenden Teil der Öffnung (210.1) des C-förmigen Fußes (21.1) sperrt (Fig. 1).

## Claims

1. Device for the attachment of accessories on a wall (1 ; 1.1) of a lighting fixture, comprising a main part (10) which is U-shaped in cross-section and has main and transverse wall sections (101 ; 101.1 ; 102), two edge parts (11 ; 11.1), of which each, with a mounting leg (112 ; 112.1), a base (113) and an edge wall section (114), encloses a channel (110; 110.1) in such a way that the openings of the channels (110; 110.1) of the two edge parts are directed towards one another and the edge wall section (114) of each edge part (11 ; 11.1) is connected to the adjacent transverse wall section (102) of the main part (10), and an accessory holder (2; 2.1 ; 2.2) which is detachably fixed between the edge parts (11 ; 11.1) of the wall (1) of the lighting fixture and, at the end side, has a V-shaped spring (22 ; 22.1 ; 22.2) with a free spring leg (221 ; 221.1 ; 221.2) and a catch seat (223 ; 223.1 ; 223.2) provided with a blocking stop (2231 ; 2231.1 ; ... 2231.2) and a displacement stop (2232; 2232.1 ; 2232.2), characterized in that the accessory holder (2; 2.1 ; 2.2), at its end opposite the V-shaped spring, merges into a foot (21 ; 21.1 ; 21.2; 21.3) which is formed by a semicircular end piece (211 ; 211.1) and a connecting piece (212; 212.1) between end piece and centre part (20 ; 20.1 ; 20.2 ; 20.3), in that the opening (210 ; 210.1) of the foot is directed towards the mounting leg (112) of the edge part (11) of the wall (1) of the lighting fixture, in which edge part (11) the foot is disposed, in that the semicircular end piece (211 ; 211.1) of the foot fits exactly into the channel (110) of the edge part (11) of the wall (1) of the lighting fixture, and in that the accessory holder (2 ; 2.1 ; 2.2) is secured in position in a flexible manner between the channels (110; 110.1) of the wall (1) of the lighting fixture by being supported with its foot (21 ; 21.1 ; 21.2 ; 21.3) in at one channel (110 ; 110.1) and with the catch seat of its V-shaped spring the edge (1120; 1120.1) of the mounting leg (112; 112.1) on sides of the other channel (110 ; 110.1) of the wall (1 ; 1.1) of the lighting fixture.

2. Device according to Claim 1, characterized in that the accessory holder (2; 2.2) is made of spring steel and has at least two V-shaped catch seats (223) of which each is formed on the one hand by an end piece (224), angled towards the foot (21), of the spring leg (221) which forms the blocking stop (2231) and on the other hand, by a sloping cutting edge (2251) of an edge lobe (225) which is disposed perpendicularly on the end piece (224) and forms the displacement stop (2232) (Figs. 2 to 4).

3. Device according to Claim 1, characterized in that the accessory holder (2.2) is made of spring steel, in that the displacement stop (2232.2) is an end piece (224.2) of the free spring leg (221.2) which is angled relative to the latter, in that the spring leg (221.2), at its end, has at least one blocking stop (2231.2) and, adjacent to the latter, at least one claw (2233.2), and in that the planes in which displacement stop on the one hand and blocking stop and claw on the other hand lie enclose an acute angle between them (Figs. 5, 6).

4. Device according to Claim 2 or 3, characterized in that the centre part (20) has claws (201) directed towards the wall (1) of the lighting fixture.

5. Device according to Claim 4, characterized in that the centre part (20) has a curvature directed towards the wall (1) of the lighting fixture.

6. Device for the attachment of accessories on a wall (1) of a lighting fixture, comprising a main part (10) which is U-shaped in cross-section and has main and transverse wall sections. (101 ; 102), two edge parts (11), of which each, with a mounting leg (112), a base (113) and an edge wall section (114), enclose a channel (110) in such a way that the openings of the channels (110) of the two edge parts (11) are directed towards one another and the edge wall section (114) of each edge part (11) is connected to the adjacent transverse wall section (102) of the main part (10), and an accessory holder (2) which is detachably fixed between the edge parts (11 ; 11.1) of the wall (1) of the lighting fixture, characterized in that the accessory holder (2), which, with a foot (21), is in the channel (110), has a centre part (20) which bears on the inside against the main wall section (101) of the wall (1) of the lighting fixture and, on the side opposite its foot (21), has a connecting leg (222), in that a clamping plate (23) is connected to the connecting leg (222) by at least one screw connection (226), which clamping plate (23), with a free spring arm (231), projects into the channel (110), opposite the foot (21), of the wall (1) of the lighting fixture, in that the accessory holder (2) and the clamping plate (23) are shaped and adapted to the dimensions of the profile of the wall (1) of the lighting fixture in such a way that the accessory holder, when screw connection (226) is tightened, is secured in position between the main wall section (101) and the mounting leg (112) of the wall (1) of the lighting fixture, and in that the foot (21) of the accessory holder (2) is C-shaped in cross section and is formed by a semicircular end piece (211) and a connecting piece (212) between end piece and centre part (20),. in that the opening (210) of the foot is directed towards the mounting leg (112) of the edge part (11) of the wall (1) of the lighting fixture, in which edge part (11) the foot is disposed, and in that the semicircular end piece (211) of the foot fits exactly into the channel (110) of the edge part (11) of the wall (1) of the lighting fixture.

7. Device according to Claim 6, characterized in that either the connecting leg (222) or the clamping plate (23), for each screw connection (226), has an elongated hole which runs transversely to the longitudinal axis of the wall (1) of the lighting fixture and is of such a length that the accessory holder (2), when screw connection (226) is released, can be removed from the channel (110) of the wall (1) of the lighting fixture.

8. Device according to Claim 6 or 7, characterized in that the centre part (20) of the accessory holder (2), on its side facing the main wall section (101) of the wall (1) of the lighting fixture, and the free spring arm (231) of the clamping plate (23), on its side facing the mounting leg (112), has claws (201 and 2311 resp.) which, when screw connection (226) is tightened, press into the said wall sections of the wall (1) of the lighting fixture.

9. Device according to any of the preceding claims, characterized in that a flat connector is bent out of the centre part (20).

10. Device according to any of the preceding claims, characterized in that the accessory holder (21) is a plastic moulded article and has a flexible blocking leg (202.1) which is directed from the centre part (20.1) towards the end piece (211.1) of the foot (21.1) and blocks the part of the opening (210.1) of the C-shaped foot (21.1) lying above the mounting leg (112) of the wall (1) of the lighting fixture (Fig. 1).

## Revendications

1. Dispositif pour la fixation d'accessoires sur une paroi (1 ; 1.1) d'une lampe, comportant une partie principale (10) en forme de U en coupe transversale, possédant une paroi principale et des parois transversales (101 ; 101.1 ; 102), deux éléments marginaux (11 ; 11.1), dont chacun entoure le conduit en forme de gouttière (110; 110.1) au moyen d'une branche de montage (112; 112.1), d'un fond (113) et d'une paroi marginale (114), de telle sorte que les ouvertures des conduits en forme de gouttières (110, 110.1) des deux éléments latéraux sont dirigées l'une vers l'autre et que la paroi marginale (114) de chaque élément marginal (11 ; 11.1) est reliée à la paroi transversale contiguë (102) de l'élément principal (10), un porte-accessoires (2 ; 2.1 ; 2.2), qui est fixé de façon amovible entre les éléments marginaux (11 ; 11.1) de la paroi (1) de la lampé et comporte, au niveau de ses extrémités, un ressort en forme de V (22 22.1 ; 22.2) comportant une branche libre (221 ; 221.1 ; 221.2) et un siège d'encliquetage (223; 223.1 ; 223.2) équipé d'une butée de blocage (2231 ; 2231.1 ; ... 2231.2) et une butée mobile (2232; 2232.1 ; 2232.2) caractérisé par le fait que le porte-accessoire (2 ; 2.1 ; 2.2) se prolonge, au niveau de son extrémité située à l'opposé du ressort en forme de V, par un pied (21 ; 21.1 ; 21.2 ; 21.3), qui est formé par un élément terminal de forme semi-circulaire (211, 211.1) et par un élément de jonction (212, 212.1) situé entre l'élément terminal et une partie médiane (20; 20.1 ; 20.2; 20.3), que l'ouverture (210, 210.1) du pied est tournée vers la branche de montage (112) de l'élément marginal (11) de la paroi (1) de la lampe, dans laquelle est monté le pied que l'élément terminal semi-circulaire (211, 211.1) du pied s'adapte exactement dans le conduit en forme de gouttière (110) de l'élément marginal (11) de la paroi (1) de la lampe et que le porte-accessoires (2 ; 2.1 ; 2.2) est serré élastiquement entre les conduits en forme de gouttières (110; 110.1) de la paroi (1) de la lampe de telle sorte qu'il prend appui, par son pied (21 ; 21.1 ; 21.2 ; 21.3), dans un conduit en forme de gouttière (110 ; 110.1) et, par la base d'encliquetage de son ressort en forme de V, sur le bord (1120 ; 1120.1) de la branche de montage (112; 112.1) du côté de l'autre conduit en formé de gouttière (110 ; 110.1) de la paroi (1 ; 1.1) de la lampe.

2. Dispositif suivant la revendication 1, caractérisé par le fait que le porte-accessoires (2 ; 2.2) est réalisé en un acier pour ressorts et comporte au moins deux sièges d'encliquetage en forme de V (223), dont chacun est formé d'une part par une partie terminale (224), coudée en direction du pied .(21), de la branche (221) du ressort, qui forme la butée de blocage (2231), et d'autre part par une arête de coupe oblique (2251) d'une languette marginale (225), qui s'étend perpendiculairement à l'élément terminal (224) et forme la butée mobile (2232) (figures 2 à 4).

3. Dispositif suivant la revendication 1, caractérisé par le fait que le porte-accessoires (2.2) est constitué par un acier pour ressorts, que la butée mobile (2232.2) est un élément terminal (224.2) de la branche libre (221.2) du ressort, qui est coudée par rapport à cette branche, que la branche (221.2) du ressort possède, au niveau de son extrémité, au moins une butée de blocage (2231.2) et, au voisinage de cette butée, au moins une griffe (2233.2), et que les plans; dans lesquels sont situés d'une part la butée mobile et d'autre part la butée de blocage de la griffe, font entre eux un angle aigu (figures 5, 6).

4. Dispositif suivant la revendication 2 ou 3, caractérisé par le fait que la partie médiane (20) possède des griffes (201) dirigée vers la paroi (1) de la lampe.

5. Dispositif suivant la revendication 4, caractérisé par le fait que la partie médiane (20) possède un bombement dirigé vers la paroi (1) de la lampe.

6. Dispositif pour la fixation d'accessoires sur une paroi (1) d'une lampe, comportant une partie principale (10) en forme de U en coupe transversale et possédant une paroi principale et des parois transversales (101 ; 102), deux éléments marginaux (11), dont chacun entoure le conduit en forme de gouttière (110) au moyen d'une branche de montage (112), d'un fond (113) et d'une paroi marginale (114), de telle sorte que les ouvertures des conduits en forme de gouttières (110) des deux éléments latéraux sont dirigées l'une vers l'autre et que la paroi marginale (114) de chaque élément marginal (11) est reliée à la paroi transversale contiguë (102) de l'élément principal (10), un porte-accessoires (2), qui est fixé de façon amovible entre les éléments marginaux (11 ; 11.1) de la paroi (1) de la lampe, caractérisé par le fait que le porte-accessoires (2), qui est enfiché par un pied (21) dans le conduit en forme de gouttière (110), possède une partie médiane (20), qui s'applique intérieurement contre l'élément principal (101) de la paroi (1) de la lampe, et possède, sur le côté opposé à son pied (21), une branche de liaison (222), qu'à la branche de liaison (222) est reliée, par au moins un élément de vissage (226), une plaque de serrage (23) qui pénètre par un bras élastique libre (231) dans le conduit en forme de gouttière (110) de la paroi (1) de la lampe, situé à l'opposé du pied (21), que le porte-accessoires (2) et la plaque de serrage (23) sont conformés et réglés sur les dimensions du profil de la paroi (1) de la lampe de manière que, lorsque l'élément de fixation (226) est fermement serré, le porte-accessoires est serré entre l'élément principal (101) et la branche de montage (112) de la paroi (1) de la lampe, et que le pied (21) du porte-accessoires (2) possède une forme en C en coupe transversale et est formé par un élément terminal de forme semi-circulaire (211) et un élément de jonction (212) situé entre l'élément terminal et la partie médiane (20), que l'ouverture (210) du pied est dirigée vers la branche de montage (112) de la partie marginale (11) de la paroi (1) de la lampe, dans laquelle est monté le pied, et que l'élément terminal de forme semi-circulaire (211) du pied s'adapte précisément dans le conduit en forme de gouttière (110) de l'élément marginal (11) de la paroi (1) de la lampe.

7. Dispositif suivant la revendication 6, caractérisé par le fait que soit la branche de liaison (222), soit la plaque de serrage (23) pour chaque élément de vissage (226) possède un trou allongé, qui s'étend transversalement par rapport à l'axe longitudinal de la paroi (1) de la lampe et possède une longueur telle que le porte-accessoires (2) peut ressortir hors du conduit en forme de gouttière (110) de la paroi (1) de la lampe, lorsque l'élément de vissage (226) est desserré.

8: Dispositif suivant la revendication 6 ou 7, caractérisé par le fait que la partie médiane (20) du porte-accessoires (2) et le bras élastique libre (232) de la plaque de serrage (23) comportent, la première sur son côté tourné vers l'élément principal (101) de la paroi (1) de la lampe et le second sur son côté tourné vers la branche de montage (112), des griffes (201 ou 2320), qui, lorsque l'élément de serrage (226) est serré fermement, s'enfoncent dans lesdits éléments de la paroi (1) de la lampe.

9. Dispositif suivant l'une des revendications précédentes, caractérisé par le fait qu'un connecteur plat s'étend, en étant replié, à partir de la partie médiane (20).

10. Dispositif suivant l'une des revendications précédentes, caractérisé par le fait que le porte-accessoires (21) est une pièce moulée en matière plastique, possédant une branche élastique de blocage (202.1), qui s'étend à partir de la partie médiane (20.1) en direction de l'élément terminal (211.1) du pied (21.1) et bloque la partie, située au-dessus de la branche de montage (112) de la paroi (1) de la lampe, de l'ouverture (210.1) du pied en forme de C (21.1) (figure 1).
